# EUROPÄISCHE PATENTANMELDUNG

(11) **EP 1 959 200 A2**
(43) Veröffentlichungstag der Anmeldung: **20.08.2008**
(21) Anmeldenummer: 08000736.2
(22) Anmeldetag: 16.01.2008
(51) Int. Cl.: F24C 15/20

(54) **Vorrichtung zum Klimatisieren und Abziehen von Raumluft**

(30) Priorität: 16.02.2007 DE 202007002330 U
(71) Anmelder: Homeier Küchentechnik GmbH, 93057 Regensburg (DE)
(72) Erfinder: Homeier, Max, 93057 Regensburg (DE)
(74) Vertreter: Wasmeier, Alfons

(57) **Zusammenfassung**

Eine Vorrichtung zum Klimatisieren der Raumluft und zum Abziehen von Küchendunst weist einen plattenförmigen Haubenkörper mit darüber angeordnetem Sockel für den Anschluss zur Decke oder Wand und einen darunter angeordneten, am Haubenkörper befestigten Deckel auf, der wannenförmig ausgebildet ist und ein transparentes, nach unten gerichtetes Fenster sowie einen Filterungsraum aufweist. Sockel, Haubenkörper und Deckel sind symmetrisch zu den beiden Hauptachsen der Vorrichtung ausgebildet und haben übereinstimmende Quadrat-, Rechteck-, Kreis- oder entsprechende Form. Zwischen Sockel und Haubenkörper ist ein Funktionskasten angeordnet, in dem die Funktionsgeräte für die technischen Elemente, wie Motor, Lüfter, Filter usw. untergebracht sind. Zwischen Unterseite Haubenkörper und Deckel sind rundum Luftführungsvorrichtungen vorgesehen.

## Beschreibung

Die Erfindung betrifft eine Vorrichtung zum Klimatisieren von Raumluft und/oder zum Abziehen von an Küchenherden entstehenden Dunst, für Umluft- und Abluftbetrieb.

Die vorliegende Erfindung stellt eine Verbesserung einer Klimatisier- und Dunstabzugshaube nach DE 197 25 935.9 dar, und zeichnet sich besonders durch eine Kombination der folgenden Merkmale aus:
a) Die Vorrichtung weist einen im Wesentlichen plattenförmigen Haubenkörper mit darüber angeordnetem Sockel für die Verbindung zur Decke oder Wand und einem darunter angeordneten, am Haubenkörper befestigten Deckel auf,
b) der Deckel ist in Wannenform ausgebildet und besitzt ein transparentes, nach unten gerichtetes Fenster sowie einen Filterraum,
c) Sockel, Haubenkörper und Deckel stellen eine symmetrisch zur Mittelachse ausgebildete Baueinheit dar und haben übereinstimmende Quadrat-, Rechteck- oder Kreisform,
d) der Sockel nimmt einen Funktionskasten auf, in dem die für den Betrieb der Vorrichtung erforderlichen technischen Geräte, wie Motor, Lüfter, Filter, Steuervorrichtung und dgl. untergebracht sind und stellt eine Wechseleinheit dar,
e) zwischen Unterseite-Haubenkörper und Deckel sind rundum angeordnete Luftansaugvorrichtungen zur Luftführung vorgesehen.

Eine derartige Vorrichtung kann im Rahmen der räumlichen Gegebenheiten an der Wand oder an einer beliebigen Stelle der Wanddecke positioniert werden, da im Falle einer Umlufthaube, d.h. ohne Anschluss nach Außen die Befestigung des Sockels an einer beliebigen Stelle der Raumdecke vorgenommen werden kann. Andererseits kann die Vorrichtung als Wandhaube eingesetzt werden, wenn entsprechende Vorkehrungen in Form eines an der Wand befestigten Trägers vorgesehen wird, auf den die Haube aufgeschoben oder aufgesetzt wird. Wahlweise kann die Vorrichtung an einer Zwischendecke, z.B. einer abgehängten Decke so befestigt werden, dass die Oberseite des Haubenkörpers unmittelbar an der Zwischendecke anliegt und der Sockel zwischen Zwischendecke und Raumdecke angeordnet ist, sodass von der gesamten Vorrichtung nur das Unterteil des Haubenkörpers mit dem Deckel und dem Lichtfenster sichtbar ist, sodass die gesamte Vorrichtung vom Betrachter aus gesehen wie eine Deckenleuchte ausgebildet ist. Im Falle einer derartigen Zwischendecke kann die Luft Zu- und Abführung in Form eines Lüftungsrohres, insbesondere eines Flachkanalrohres oberhalb der Zwischendecke und damit unsichtbar auf einfache Weise installiert werden.

Der Deckel der Vorrichtung ist an der Unterseite des plattenförmigen Haubenkörpers gelenkig so befestigt, dass er zum Öffnen nach unten geklappt werden kann und damit der im Haubenkörper angeordnete Filter sowie das zusätzlich im Deckel eingelegte Auffangvlies entnommen, gereinigt oder ausgetauscht und wieder eingesetzt werden kann. Das Fenster im Deckel ist zentrisch angeordnet. Die Form des Fensters bzw. des Fensterrahmens, der die Unterseite des Deckels bildet, ist entsprechend der Umrissform des Haubenkörpers und des Sockels angepasst ausgebildet, also quadratisch, rechteckförmig, rund oder dgl. Zusätzlich zu der nach unten abstrahlenden Leuchte hinter dem Lichtfenster ist an der Oberseite des Haubenkörpers eine indirekte Beleuchtung vorgesehen, die unabhängig von der Leuchte hinter dem Lichtfenster schaltbar ist.

Haubenkörper und Deckel sind nach einer bevorzugten Ausführungsform der Erfindung aus Edelstahl ausgeführt, beide können jedoch wahlweise auch vollständig oder zum Teil aus Edelstahl und zum Teil aus Glas hergestellt werden, wobei der Haubenkörper eine plane oder auch gekrümmte Glasplatte sein kann. im Falle der Ausführung der Haube aus Edelstahl ist der Haubenkörper auf einer Seite mit einer planen Fläche und auf der entgegen gesetzten Seite mit konisch nach innen gestellten Abschnitten ausgebildet, sodass der wannenförmige Deckel in die zur Mitte hin konischen Begrenzungen eingesetzt erscheint und damit der optische Eindruck des Deckels noch mehr einem speziell gestalteten Lampenschirm entspricht. Der Funktionskasten, der als Wechseleinheit die technische Ausrüstung der erfindungsgemäßen Vorrichtung aufnimmt, umfasst das Gebläse, den Antriebsmotor, die Steuerung der Beleuchtung, des Betriebes des Gebläses sowie das Edelstahl-Fettfilter und das Aktivkohle-Filter, wahlweise Pollenfilter und dgl. Die Steuerung dieser technischen Einrichtungen erfolgt entweder manuell über Druck- oder Tastknöpfe an dem Haubenkörper, oder über eine Fernbedienung. Der Funktionskasten ist dabei in dem Sockel der Vorrichtung so einsetzbar, dass er sowohl mit dem Sockel als auch mit dem Haubenkörper in Eingriff steht und auf einfache Weise mit beiden verbindbar ist. Damit ist sichergestellt, dass die technische Leistung einer Haube durch unterschiedlich ausgelegte Funktionskästen geändert werden kann, sodass damit eine besonders rationelle Fertigung der Haube möglich ist, und damit auch eine einfache Auswechslung im Falle eines technischen Defektes gewährleistet ist.

Der Sockel, der mit der Raumdecke verbunden wird, und der die gesamte Haube trägt, ist beispielsweise als teleskopförmiger Sockel höhenverstellbar ausgebildet, sodass die Haube als Einzelhaube an unterschiedliche Raumhöhen angepasst werden kann. Dieser Sockel weist an mindestens einer Seitenfläche Austrittstellen für die Umluft auf, an einer anderen Seitenfläche eine Anschlussmöglichkeit für einen Abluftkanal, z.B. einen Flachkanal, für den Betrieb als Ablufthaube, wobei der Abluftkanal mit oder ohne Zuluft durch einen Wanddurchbruch ins Freie geführt wird. Des weiteren nimmt der Sockel bzw. der Funktionskasten eine Steuer- bzw. Wechselvorrichtung zur Umschaltung von Sommer- auf Winterbetrieb und zur Umschaltung von Zuluft- auf Abluft-Betrieb auf.

Nachstehend wird die Erfindung in Verbindung mit der Zeichnung anhand von Ausführungsbeispielen erläutert. Es zeigt:
- Fig. 1: eine Ansicht der erfindungsgemäßen Vorrichtung von unten,
- Fig. 2: eine schematische Seitenansicht der Vorrichtung nach Fig. 1,
- Fig. 3: eine Aufsicht auf die Vorrichtung nach Fig. 1,
- Fig. 4: eine perspektivische Ansicht der Vorrichtung den Figuren 1-3 mit geschlossenem Deckel,
- Fig. 5: eine perspektivische Ansicht nach Fig. 4 mit geöffnetem Deckel,
- Fig. 6: eine schematische Darstellung der erfindungsgemäßen Vorrichtung mit Luftauslass und geöffnetem Deckel in Ansicht von vorne,
- Fig. 7: eine schematische Ansicht der Darstellung nach Fig. 6 bei geöffnetem Deckel in seitlicher Ansicht, und
- Fig. 8: eine Schnittansicht der erfindungsgemäßen Vorrichtung mit Darstellung der Funktion.

Der Haubenkörper 1 in Quadrat-, Rechteck- oder kreisrunder Form weist einen entsprechend geformten Sockel 2 und einen ebenfalls entsprechend geformten wannenförmigen Deckel 3 auf. Der Deckel 3 ist nach unten zu öffnen, vorzugsweise zu klappen. Im Deckel 3 ist ein Filterungsraum 5 vorgesehen. Der Sockel 2 und der Haubenkörper 1 nehmen gemeinsam einen Funktionskasten 6 auf. Der Deckel 3 weist schräge Seitenwandungen bzw. eine schräge Umfangswand im Falle der kreisförmigen Ausbildung auf und im Deckel 3 ist ein Fenster 9 vorgesehen, das aus Glas besteht und Licht von einer im Deckel angeordneten Leuchtmittel, z.B. einer ringförmigen Leuchte 14 nach unten strahlt.

Die Figuren 4 und 5 sind eine schematische Ansicht der Haube mit geschlossenem Deckel in Fig. 4 und geöffnetem Deckel in Fig. 5. Eine weitere Ausführungsform einer entsprechenden Haube ist in den Figuren 6 und 7 dargestellt. Hierbei weist der Sockel Öffnungen 15 für die Abgabe des von der Haube angesaugten Luftstromes auf, so dass die Haube auf Umluftbetrieb geschaltet ist. Fig. 2 zeigt eine weitere Variante, bei der die Haubenvorrichtung in Verbindung mit einer Zwischendecke betrieben wird, wobei der Haubenkörper auf der Zwischendecke 10 befestigt ist, während der Funktionskasten und der Sockel über der Zwischendecke angeordnet sind, so dass von der Haube nur der Haubenkörper mit Deckel sichtbar ist und dieser sichtbare Teil optisch den Eindruck einer Deckenlampe vermittelt.

Die Luftströmung in der erfindungsgemäßen Haube ist in Fig. 8 in Verbindung mit einigen Details dargestellt. Der Sockel 2 ist dabei an der Raumdecke 4 befestigt und weist über seinen Umfang verteilt Luftführungsöffnungen 16 auf, durch die die von der Haube angesaugte Luft aus dem Gerät austritt. Den Luftaustrittsöffnungen sind Filter 13 in Form von Pollenfiltern zugeordnet. Des weiteren können lonisatoren zur Lufterfrischung und Reinigung von feinen Partikeln in diesen Bereichen vorgesehen sein, ebenso wie ozonfreie UV-Strahler zur Entkeimung der hindurchströmenden Luft. Innerhalb des Sockels 2 ist der Funktionskasten 6 angeordnet, der den Gebläsemotor 11, den Aktiv-Kohlefilter und den Edelstahl-Fettfilter 12, die Steuereinrichtung 17 und weitere für die Funktion der Absaugung erforderliche Elemente aufnimmt. Mit der Steuereinrichtung 17 wird die Drehzahl des Gebläsemotors 11 sowie der Beleuchtung, jeweils in verschiedenen Stufen - wahlweise manuell oder durch Fernbedienungregelbar, durchgeführt, die Schaltung von Abluft und von Sommer- auf Winterbetrieb sowie die Zuschaltung von Zuluft erfolgt gesteuert, wobei diese Funktionen auch durch Druckknopf oder Tastenschalter 18 von Hand am Haubenkörper vorgenommen werden können. Die indirekte Beleuchtung auf der Haubenoberseite ist mit 19, der Anschlussstecker mit 20 am Sockel 2 bzw. am Funktionskasten 6 dargestellt. Mit 21 ist ein Abluft- oder Umluftkanal angedeutet, der vorzugsweise als Flachkanal ausgebildet ist.

### Bezugszeichenliste

- 1: Haubenkörper
- 2: Sockel
- 3: Deckel
- 4: Raumdecke
- 5: Filterraum
- 6: Funktionskasten
- 7, 8: Seitenwandungen des Deckels
- 9: Fenster
- 10: Zwischendecke
- 11: Gebläsemotor
- 12, 13: Filter
- 14: Ringleuchte
- 15, 16: Luftführungsöffnungen
- 17: Steuereinrichtung
- 18: Funktionsschalter
- 19: Indirekte Beleuchtung
- 20: Anschlussstecker
- 21: Abluft- bzw. Umluftkanal
- 22: Externe Beleuchtung

## Patentansprüche

1. Vorrichtung zum Klimatisieren der Raumluft und/oder zum Abziehen von an Küchenherden entstehendem Dunst, für Umluft- und Abluftbetrieb, **dadurch gekennzeichnet, dass**
a) die Vorrichtung einen im wesentlichen plattenförmigen Haubenkörper (1) mit darüber angeordnetem Sockel (2) für die Verbindung zur Decke oder Wand und darunter angeordnetem, am Haubenkörper befestigten Deckel (3) aufweist,
b) der Deckel (3) in Wannenform ausgebildet ist und ein transparentes, nach unten gerichtetes Fenster (9) sowie einen Filterungsraum (5) aufweist,
c) Sockel (2), Haubenkörper (1) und Deckel (3) symmetrisch zu den beiden Hauptachsen der Vorrichtung ausgebildet sind und übereinstimmende Quadrat-, Rechteck- oder Kreisform haben,
d) zwischen Sockel (2) und Haubenkörper (1) ein Funktionskasten (6) angeordnet ist, in dem die Funktionsgeräte für den Betrieb der Vorrichtung, wie Motor, Lüfter, Lampen, Filter, Steuervorrichtung usw. untergebracht sind, und
e) zwischen Unterseite Haubenkörper (1) und Deckel (3) rundum angeordnete Luftführungsöffnungen (15) vorgesehen sind.

2. Vorrichtung nach Anspruch 1, **dadurch gekennzeichnet, dass** Sockel (2), Haubenkörper (1) und Deckel (3) eine Baueinheit bilden, in die der Funktionskasten als Austauschelement baukastenartig einsetzbar ist.

3. Vorrichtung nach Anspruch 1, **dadurch gekennzeichnet, dass** zwischen Unterseite Sockel (2) und Oberseite Haubenkörper (1) eine Zwischendecke (10) vorgesehen ist, über der der Sockel nicht sichtbar angeordnet ist.

4. Vorrichtung nach Anspruch 1 oder 2, **dadurch gekennzeichnet, dass** zwischen Raumdecke (4) und Zwischendecke (10) ein Flachkanalrohr (21) für die Luftzu- und -abführung installiert ist.

5. Vorrichtung nach Anspruch 1, **dadurch gekennzeichnet, dass** der Filter (12, 13) ein Wechselfilter, z.B. ein Fettfilter und ggf. ein zusätzlicher Aktivkohlefilter ist, der bei geöffnetem, aufgeklapptem Deckel (3) entnehmbar ist.

6. Vorrichtung nach Anspruch 1, **dadurch gekennzeichnet, dass** das Fenster (9) im Deckel (3) ein zentrisches Lichtfenster ist, dessen Form der Begrenzungsform des Deckels und des Haubenkörpers entspricht.

7. Vorrichtung nach Anspruch 6, **dadurch gekennzeichnet, dass** zusätzlich eine seitliche, indirekte (19) und/oder eine externe Beleuchtung (22) vorgesehen ist.

8. Vorrichtung nach einem der Ansprüche 1-7, **dadurch gekennzeichnet, dass** Deckel und Motorkasten wannenförmig ineinander greifend ausgebildet sind.

9. Vorrichtung nach einem der Ansprüche 1 - 8, **dadurch gekennzeichnet, dass** der Sockel (2) eine Abluftführung (21) mit internem oder externem Lüfter mit oder ohne Zuluft aufweist.

10. Vorrichtung nach einem der Ansprüche 1-9, **dadurch gekennzeichnet, dass** sie aus Edelstahl und/oder aus Glas besteht.

11. Vorrichtung nach einem der Ansprüche 1-10, **dadurch gekennzeichnet, dass** der Sockel (2) teleskopartig verlängerbar ausgebildet ist.
